# FASCICULE DE BREVET EUROPEEN

(11) **EP 0 518 762 B1**
(45) Date de publication et mention de la délivrance du brevet: **30.08.1995**
(21) Numéro de dépôt: 92401611.6
(22) Date de dépôt: 10.06.1992
(51) Int. Cl.: H01R 9/22

(54) **Dispositif d'aide au câblage électrique et installation électrique s'y rapportant**
Hilfsvorrichtung für elektrische Verkabelung und dazugehörige elektrische Installation
Device for assisting in electric cabling and electrical installation relating thereto

(30) Priorité: 14.06.1991 FR 9107314
(43) Date de publication de la demande: 16.12.1992
(73) Titulaire: SCHNEIDER ELECTRIC SA, 92100 Boulogne Billancourt (FR)
(72) Inventeur: Nourry, Daniel, F-21000 Dijon (FR); Thierry, Jean-Pierre, F-21560 Arc-sur-Tille (FR)
(74) Mandataire: Carias, Alain

(56) Documents cités:
- DE-C- 358 617
- FR-A- 1 468 859
- FR-A- 2 584 240
- US-A- 3 090 936

## Description

La présente invention concerne un dispositif d'aide au câblage électrique.

La présente invention concerne également une installation électrique équipée d'un tel dispositif d'aide au câblage.

Dans les installations électriques telles que les armoires électriques, il y a le plus souvent de très nombreux fils qui relient de très nombreux points de raccordement entre eux ou avec l'extérieur.

Au cours de la fabrication de l'installation, il est fréquent qu'une partie du câblage soit déjà effectuée alors que certains appareillages ne sont pas encore en place, et les embouts de raccordement correspondants restent donc en attente jusqu'à ce que ces appareillages puissent être montés et ensuite le câblage terminé. Ceci conduit à effectuer le câblage en plusieurs étapes, ce qui augmente fortement les risques d'erreurs.

De plus, en cas d'intervention sur l'installation, pour démonter certains appareillages, il faut d'abord débrancher les embouts de câblage correspondants. Il en résulte des risques d'erreurs lors du remontage.

Tous ces risques sont aggravés lorsqu'on est en présence de multiples appareillages identiques, disposés côte à côte, par exemple le long d'un rail ou sur un socle commun.

Il existe des dispositifs qui permettent de déconnecter électriquement l'appareillage du câblage comme, par exemple, dans DE-A-358 617. Ce document présentant une fiche mâle ayant une position électriquement connectée et une position électriquement déconnectée. Le problème reste entier car la fiche n'étant pas physiquement déconnectée de l'appareillage, celui-ci ne peut être démonté (pour maintenance par exemple) sans que la fiche ne soit mise en attente. Aucun signe distinctif ou positionnement spécifique ne l'identifiant, la reconnexion après remontage de l'appareillage peut être erronée.

Il existe des dispositifs de raccordement d'un ensemble de fils conducteurs à un ou un ensemble d'appareillages. US-A-3,090,936 décrit un connecteur électrique sous forme d'une bande de support comportant une pluralité de fils de raccordement. FR-A-2 584 240 décrit un dispositif comportant une pluralité d'embouts de câblage apte à recevoir des fils à raccorder. Ces embouts sont reliés et maintenus les uns aux autres. Si ces dispositifs permettent de conserver un ordre de câblage donné, ils ne résolvent pas les risques d'erreurs dans une installation présentant de multiples appareillages identiques.

Le but de l'invention est de proposer un dispositif d'aide au câblage électrique qui facilite les opérations sur les installations à câblage complexe, notamment mais non limitativement lorsque l'installation comprend de multiples appareillages identiques ou similaires montés côte à côte.

Suivant un premier aspect de l'invention, le dispositif d'aide au câblage électrique, comprenant un embout de raccordement destiné à être fixé à l'extrémité d'un conducteur électrique et à être introduit dans une borne de raccordement d'un appareillage électrique disposé de façon démontable sur un socle, un guide pouvant être positionné en regard de la position de service de la borne de raccordement de l'appareillage électrique. Selon l'invention, le guide est fixé par rapport au socle, et comprend des moyens pour retenir l'embout dans une position effacée autorisant le démontage de l'appareillage électrique du socle et pour guider l'embout de la position effacée à une position d'engagement de l'embout dans la borne de raccordement de l'appareillage en position de service.

En l'absence de l'appareillage, l'embout est placé en position effacée dans le guide, qui constitue en quelque sorte une mémoire de la position de la borne de raccordement à laquelle l'embout doit être connecté. Une fois que l'appareillage est mis en place, il suffit de faire glisser l'embout de la position effacée à la position d'engagement dans la borne de raccordement. Ce guidage favorise la bonne introduction de l'embout dans la borne. Si ultérieurement l'appareillage doit être démonté pour être inspecté ou remplacé, on commence par faire passer l'embout de la position d'engagement à la position effacée, on retire l'appareillage, on remet en place l'appareillage nouveau ou inspecté, et on refait passer l'embout en position d'engagement dans la borne de raccordement de l'appareillage nouvellement monté.

Ainsi, même si plusieurs appareillages sont démontés simultanément, les câblages ne risquent pas d'être intervertis.

De préférence, le guide fait partie d'un râtelier comportant plusieurs tels guides alignés.

Ceci est pratique pour les appareillages identiques ou similaires montés côte à côte. Le râtelier est placé le long de la position de service des connexions alignées de ces appareillages similaires.

Le râtelier peut alors être une pièce séparée, destinée à être positionnée par plusieurs embouts en raison de leur fixation dans les bornes de raccordement de plusieurs appareillages, de manière que lorsqu'un embout est en position effacée, le râtelier reste en place grâce à la fixation des autres embouts aux autres appareillages.

Selon un deuxième aspect de l'invention, l'installation électrique comprenant un socle et un appareillage débrochable et embrochable selon une direction de brochage, l'appareillage comprenant au moins une borne de raccordement sur une face parallèle à la direction de brochage, est caractérisée en ce qu'elle comprend en outre un dispositif d'aide au câblage selon le premier aspect, en regard de ladite au moins une borne de raccordement, de façon que le guide et l'embout en position effacée permettent le brochage et le débrochage de l'appareillage.

D'autres particularités et avantages de l'invention ressortiront encore de la description ci-après, relative à des exemples non limitatifs.

Aux dessins annexés :
- la figure 1 est un schéma électrique partiel d'une installation selon l'invention, dans l'exemple des entrées actives d'un automate programmable ;
- la figure 2 est une vue en perspective d'un dispositif selon le schéma de la figure 1 ;
- la figure 3 est une vue de face du dispositif de la figure 2 ;
- la figure 4 est une vue schématique en élévation et coupe partielle du dispositif des figures 2 et 3 ;
- la figure 5 est une vue en perspective d'un râtelier des figures 2 et 3 ;
- les figures 6, 7 et 9 sont des vues en coupe montrant un embout de connexion à trois stades successifs de son engagement dans le râtelier de la figure 5, vu en coupe ; et
- la figure 8 est une vue en coupe selon la ligne VIII VIII de la figure 7.

Dans l'exemple représenté à la figure 1, un automate programmable 1 qui n'est représenté que partiellement et très schématiquement reçoit sur ses entrées de signal 2 des signaux qui sont fonction de l'état de détecteurs 3a-3f placés en général sur l'installation 10 que l'automate 1 doit piloter.

L'état des détecteurs 3a-3f est transmis aux entrées de signal 2 de l'automate 1 par l'intermédiaire du dispositif d'interface 11 qui comprend, entre des bornes de signal d'installation 24a et des bornes de signal de traitement 25a, des relais qui dans l'exemple sont des relais électromécaniques 4a ou un optocoupleur 4b. Le dispositif d'interface 11 comprend quatre conducteurs de commun 34a à 34d reliés chacun à une borne d'alimentation respective 35 du dispositif d'interface. A l'extérieur du dispositif d'interface 11, une source d'alimentation "installation" 7 et une source d'alimentation "traitement" 9 sont montées chacune entre deux respectives des bornes d'alimentation 35. Il y a pour chaque entrée de signal 2 de l'automate 1 un circuit de traitement 5 et un circuit de détection 6 situés chacun en partie dans le dispositif d'interface 11 et en partie hors de celui-ci. Dans le circuit de détection 6 le détecteur 3a-3f est en série avec l'organe de commande du relais 4a ou 4b et avec la source d'alimentation "installation" 7 ou une source extérieure 12. Dans le circuit d'entrée 5, les moyens de traitement 8 de l'automate programmable 1 associés à l'entrée 2 considérée sont en série avec l'organe commandé du relais 4a ou 4b et avec la source d'alimentation "traitement" 9. Chaque circuit d'entrée 5 ou de détection 6, pour son raccordement à la source 7 ou 9, est en pratique raccordé aux conducteurs 34a à 34d correspondants dans le dispositif d'interface 11.

On voit encore à la figure 1 que les circuits de détection 6 ne sont pas tous raccordés de la même manière à la source 7. Les détecteurs 3a, 3b, 3e et 3f sont montés entre leur borne de signal "installation" 24a et une borne de commun "installation" 24b respective, reliée directement dans le dispositif d'interface 11 à l'un des conducteurs de commun 34d. Le détecteur 3c est monté entre une borne de signal 24a du dispositif d'interface 11 et la borne à potentiel fixe du détecteur 3b. Le détecteur 3d coopère avec sa propre source 12 et n'est pas du tout raccordé à la source 7.

Les bornes de commun "installation" 24b sont toutes reliées ensemble par un même contact 41d au conducteur de commun 34d.

Les moyens de traitement 8 sont montés chacun entre une borne de signal "traitement" 25a et une borne de commun "traitement" 25b. Les bornes 25b sont toutes reliées ensemble par un même contact 41a au conducteur de commun 34a.

Comme le montre la figure 3, le dispositif d'interface 11 comprend une embase 28 présentant une paroi faciale 29 à travers laquelle sont ménagées quatre rangées de fenêtres 31a, 31b, 31c et 31d. Les fenêtres 31a à 31d sont également disposées en colonnes perpendiculaires aux rangées, chaque colonne comportant une fenêtre de chaque rangée.

Sous chacune des rangées de fenêtres 31a à 31d, est disposé un fil de cuivre 34a à 34d respectif qui concrétise les conducteurs 34a à 34d de la figure 1.

Comme le montrent encore les figures 2 et 3, l'embase 28 porte à l'une de ses extrémités un bloc d'alimentation 36 qui s'étend parallèlement aux colonnes de fenêtres 31a-31d et comporte les bornes d'alimentation 35.

Le dispositif d'interface comprend en outre des modules d'interface 39 qui se montent contre la paroi faciale 29 de l'embase et présentent, en direction de cette paroi, des pinces de contact qui s'embrochent dans certaines des fenêtres 31a à 31d d'une même colonne de la paroi faciale 29, selon une direction de brochage perpendiculaire à cette face, voir la flèche à droite de la figure 2, et viennent pincer les conducteurs de commun 34a à 34d situés en regard de ces fenêtres.

Un tel module à trois pinces de contact passant par les fenêtres 31a, 31b et 31c peut par exemple réaliser l'interface entre le détecteur 3f de la figure 1 et l'entrée de signal 2 correspondante de l'automate, puisqu'un tel module doit se raccorder aux conducteurs 34a, 34b et 34c.

Dans le cas des autres détecteurs représentés à la figure 1, où il suffit d'une liaison avec la borne négative de la source "installation" 7 et d'une seule liaison avec la borne positive de la source "traitement" 9, le module ne comportera que deux pinces pour passer à travers les fenêtres 31b et 31c.

Les bornes de signal "installation" 24a sont constituées par des serre-fils 20 prévus sur les modules 39 eux-mêmes.

Les bornes de commun "installation" 24b sont des serre-fils 320 prévus sur un module de commun 72 intercalé entre les modules d'interface.

Les bornes de signal et de commun "traitement" 25a et 25b sont constituées par les broches 220 d'un connecteur 61 fixé à l'embase et destiné à recevoir un connecteur complémentaire porté par l'extrémité d'un câble provenant de l'automate. Des fils souples 91 s'étendant dans une cavité 77 derrière le connecteur 61 et dans une goulotte 78 le long de l'embase relient chaque broche 220 avec un autre serre-fil 20 de chaque module d'interface 39 ou respectivement avec un serre-fil 320 d'un module de commun "traitement" 73.

Les serre-fils 20 côté "traitement" et les serre-fils 20 constituant les bornes de signal "installation" 24a sont en position symétrique sur deux faces opposées des modules et forment donc deux rangées rectilignes, l'une au-dessus et l'autre au-dessous des modules.

Selon l'invention, le dispositif comprend des râteliers en matière isolante 79 dont chacun supporte plusieurs embouts de raccordement adjacents 81, correspondant à plusieurs serre-fils 20 alignés côte à côte. Ces râteliers 79 sont des pièces séparées aussi bien des modules que des embouts et ils ne sont maintenus en place que par le serrage des embouts de connexion 81 dans les serre-fils 20 respectifs.

Comme le montre la figure 5, les râteliers 79 sont obtenus à partir d'une bande de matière plastique moulée que l'on coupe à la longueur voulue grâce à des amorces de sectionnement 82 ménagées entre des alvéoles voisines 83 prévues chacune pour recevoir un embout. Le pas de répétition des alvéoles 83 correspond au pas de répétition des colonnes de fenêtre sur l'embase.

Chaque alvéole 83 est constituée par un conduit cylindrique ouvert latéralement sur la majeure partie de sa hauteur, sauf en une base 84 du râtelier, adjacente à une face du râtelier destinée à reposer contre la paroi des modules.

L'ouverture latérale de chaque alvéole est telle que l'alvéole est sensiblement semi-cylindrique à son extrémité éloignée de la base et se referme progressivement en direction de la base.

La paroi latérale de chaque alvéole présente à son extrémité opposée à la base 84 un bossage 86.

Ce râtelier 79 est prévu pour des embouts de raccordement classiques 81 (figure 6) comprenant par exemple un corps en matière plastique 87 prolongé par un porte-étiquette 88 et surmoulé sur un tube métallique 89 dans lequel on peut engager, à travers le corps 87 l'extrémité dénudée (non représentée) d'un fil souple 91. Quand l'extrémité dénudée du fil 91 est engagée dans la partie saillante du tube métallique 89, et que celui-ci est serré entre les mors 92 d'un serre-fil 20, l'extrémité dénudée du fil est pincée dans le tube 89 lorsque celui-ci est aplati par le serrage des mors 92.

Pour la mise en place d'un embout 81 équipé de son fil souple 91 dans le râtelier 79, on présente l'embout 81 en position inclinée comme représenté à la figure 6 de façon que le corps 87 s'engage latéralement dans la partie supérieure semi-cylindrique de l'alvéole 83. La position inclinée vient du fait que le corps 87 bute latéralement contre le bossage 86. Ensuite, on déplace axialement l'embout 81 vers la base 84, ce qui oblige l'embout à s'aligner avec l'alvéole comme représenté à la figure 7 et à s'encliqueter derrière le bossage 86, car le corps 87 atteint une région moins largement ouverte de l'alvéole 83, comme le montre la figure 8.

Dans cette position, dite effacée, l'extrémité libre du tube 89 ne dépasse pas encore de la base 84 du râtelier 79. D'autre part, le bossage 86 empêche d'extraire facilement l'embout 81 en tirant axialement en direction opposée à la base 84. La face du module qui est munie de la borne 20 et la face de la base 84 qui est adjacente à la borne 20 sont parallèles à la direction de brochage selon laquelle le module peut être embroché et débroché sur l'embase 28. Ainsi, lorsque l'embout 81 est en position effacée, il permet l'embrochage et le débrochage du module. On peut, à partir de la position effacée, pousser l'embout 81 axialement vers la position d'engagement dans le serre-fil 20 (figure 9). Le corps 87, qui ne peut dès lors plus quitter l'alvéole 83, est guidé axialement par l'alvéole 83, tandis que la partie saillante 89 du tube présente un jeu radial important dans l'orifice de la base 84. Quand la position d'engagement est atteinte, la base du porte-étiquettes 88 bute contre la face supérieure de la base 84, alors que la partie saillante 89 du tube fait saillie par rapport à la base 84. On peut ensuite serrer les mors 92 du serre-fil 20 et ceci immobilise non seulement l'embout 81 mais aussi le râtelier 79 qui est prisonnier entre la base du porte-étiquette 88 et la paroi extérieure du module auquel appartient le serre-fil 20.

Comme illustré à la figure 2, les râteliers 79 permettent, en vue de la dépose d'un module pour son remplacement et sa réparation, après avoir désserré le serre-fil 20 correspondant, de ramener l'embout 81 en position effacée et de la laisser dans cette position en l'absence du module (embout 81 de droite à la figure 2) de sorte que l'emplacement de la borne à laquelle l'embout 81 doit être relié n'est pas perdu en l'absence du module. Ceci est important si l'on démonte plusieurs modules à la fois : tous les risques de permutation erronée du câblage à cette occasion sont supprimés. Pour libérer complètement l'embout 81, il suffit d'incliner l'embout (figure 6) pour franchir le point dur provoqué par le bossage 86. Les râteliers 79 permettent également de réaliser un pré-ordonnancement des fils et des embouts lors du montage initial du dispositif d'interface, alors que les modules sont encore absents.

Comme le montre encore la figure 4, il est prévu dans la goulotte 78, des trous 66 pour recevoir les embouts de câblage correspondant à des broches du connecteur 61 qui ne sont pas utilisées dans le montage réalisé.

L'un des intérêts des râteliers 79 est également de positionner angulairement tous les embouts 81 de façon que les porte-étiquettes 88 soient orientés vers l'observateur. En effet, comme illustré par la figure 8, chaque embout est calé angulairement par son porte-étiquettes 88 faisant saillie dans l'ouverture latérale de l'alvéole 83 du râtelier. En même temps, l'ouverture latérale permet la lecture de l'étiquette fixée en service sur le porte-étiquette.

Bien entendu, l'invention n'est pas limitée aux exemples décrits et représentés.

L'invention est applicable à des installations très diverses, par exemple à des rangées de contacteurs.

## Revendications

1. Dispositif d'aide au câblage électrique, comprenant un embout de raccordement (81) destiné à être fixé à l'extrémité d'un conducteur électrique (91) et à être introduit dans une borne de raccordement (20) d'un appareillage électrique (39) dipsosé de façon démontable sur un socle (28), un guide (79) pouvant être positionné en regard de la position de service de la borne de raccordement (20) de l'appareillage électrique (39), caractérisé en ce que ledit guide (79) est fixé par rapport au socle (28) et comprend des moyens (83, 86) pour retenir l'embout (81) dans une position effacée autorisant le démontage de l'appareillage électrique (39) du socle (28), et pour guider l'embout (81) de la position effacée à une position d'engagement de l'embout (81) dans la borne de raccordement (20) en position de service de l'appareillage (39).

2. Dispositif conforme à la revendication 1, caractérisé en ce que le guide comprend des moyens de point dur (86) qui doivent être franchis par l'embout (81) pour être extraits du guide (79) au-delà de la position effacée.

3. Dispositif conforme à l'une des revendications 1 ou 2, caractérisé en ce que le guide (79) et l'embout (81) comportent des moyens de butée mutuelle (84, 88) empêchant l'embout de dépasser la position d'engagement.

4. Dispositif conforme à l'une des revendications 1 à 3, dans lequel l'embout comprend un corps isolant (87) et une extrémité conductrice (89), caractérisé en ce que les moyens (83) pour retenir et guider l'embout coopèrent avec le corps (87) de l'embout, tandis que l'extrémité (89) de l'embout a un jeu radial par rapport au guide.

5. Dispositif conforme à l'une des revendications 1 à 4, dans lequel l'embout comprend un porte-étiquette (88), caractérisé en ce que le guide présente une ouverture latérale pour permettre l'observation du porte-étiquette.

6. Dispositif conforme à la revendication 5, caractérisé en ce que la largeur de l'ouverture latérale du guide (79) correspond à la largeur du porte-étiquette (88) pour, en service, positionner angulairement l'embout autour de son axe dans une orientation de bonne visibilité du porte-étiquette.

7. Dispositif conforme à l'une des revendications 1 à 5, caractérisé en ce que le guide comprend une ouverture pour l'insertion et l'extraction de l'embout relativement au guide au voisinage de la position effacée, et pour, à partir de la position d'engagement, empêcher l'extraction de l'embout autrement qu'en passant par la position effacée.

8. Dispositif conforme à la revendication 7, caractérisé en ce que les moyens de guidage comprennent une alvéole de guidage (83) sensiblement cylindrique et l'ouverture comprend une ouverture latérale de cette alvéole, et en ce que ladite ouverture latérale va en se rétrécissant dans le sens de mouvement de la position effacée à la position d'engagement.

9. Dispositif conforme à l'une des revendications 1 à 8, caractérisé en ce que le guide entoure complètement l'embout au voisinage d'une face du guide destinée à être adjacente à la borne de raccordement (20) de l'appareil.

10. Dispositif conforme à l'une des revendications 1 à 9, caractérisé en ce que le guide fait partie d'un râtelier (79) comportant plusieurs moyens de retenue et de guidage alignés, pour retenir et guider simultanément plusieurs embouts.

11. Dispositif conforme à la revendication 10, caractérisé en ce que le râtelier (79) est une pièce séparée, destinée à être positionnée par plusieurs embouts (81) en raison de leur fixation dans les bornes de raccordement de plusieurs appareillages (39), de manière que lorsqu'un embout est en position effacée et un appareillage correspondant (39) est absent, le râtelier (79) reste en place grâce à la fixation des autres embouts (81) aux autres appareillages (39).

12. Dispositif conforme à la revendication 10 ou 11, caractérisé en ce que le râtelier (79) est un tronçon d'une pièce moulée coupée à longueur pour présenter le nombre voulu de moyens de retenue et de guidage.

13. Installation électrique comprenant un socle (28) et un appareillage (39) débrochable et embrochable selon une direction de brochage, l'appareillage comprenant au moins une borne de raccordement (20) sur une face parallèle à la direction de brochage, caractérisée en ce qu'elle comprend en outre un dispositif (79, 81) d'aide au câblage selon l'une des revendications 1 à 12 en regard de ladite "au moins une" borne de raccordement (20), de façon que le guide et l'embout en position effacée permettent le brochage et le débrochage de l'appareillage.

## Patentansprüche

1. Hilfsvorrichtung für die elektrische Verkabelung, mit einem Anschlußstück (81), das am Ende eines elektrischen Leiters (91) befestigt und in eine Anschlußklemme (20) eines abnehmbar auf einem Sockel (28) angeordneten Schaltgerätes (39) eingeführt wird, wobei der Betriebsstellung der Anschlußklemme (20) des Schaltgerätes (39) gegenüberliegend eine Führung (79) vorgesehen sein kann, dadurch gekennzeichnet, daß die besagte Führung (79) im Bezug auf dem Sockel (28) befestigt ist und Mittel (83, 86) aufweist, die dazu dienen, das Anschlußstück (81) in einer versenkten Stellung zu halten, in der das Schaltgerät (39) vom Sockel (28) abmontiert werden kann, und das Anschlußstück (81) aus der versenkten Stellung in eine Eingriffsstellung des Anschlußstückes (81) mit der betriebsbereiten Anschlußklemme (20) des Schaltgerätes (39) zu führen.

2. Vorrichtung gemäß Anspruch 1, dadurch gekennzeichnet, daß die Führung harte Stellen (86) aufweist, die das Anschlußstück (81) überwinden muß, um jenseits der versenkten Stellung aus der Führung (79) herausgezogen werden zu können.

3. Vorrichtung gemäß einem der Ansprüche 1 oder 2, dadurch gekennzeichnet, daß die Führung (79) und das Anschlußstück (81) gegenseitige Anschlagmittel (84, 88) aufweisen, die verhindern, daß das Anschlußstück die Eingriffsstellung überschreitet.

4. Vorrichtung gemäß einem der Ansprüche 1 bis 3, bei der das Anschlußstück einen Isolierkörper (87) und ein leitendes Ende (89) aufweist, dadurch gekennzeichnet, daß die Mittel (83) zum Halten und Führen des Anschlußstückes mit dem Körper (87) des Anschlußstückes zusammenwirken, während das Ende (89) des Anschlußstückes ein Radialspiel zur Führung aufweist.

5. Vorrichtung gemäß einem der Ansprüche 1 bis 4, bei der das Anschlußstück einen Etiketthalter (88) aufweist, dadurch gekennzeichnet, daß in der Führung eine seitliche Öffnung zur Beobachtung des Etiketthalters vorgesehen ist.

6. Vorrichtung gemäß Anspruch 5, dadurch gekennzeichnet, daß die Breite der seitlichen Öffnung der Führung (79) der Breite des Etiketthalters (88) entspricht, um das Anschlußstück bei Betrieb winkelig um seine Achse herum so zu positionieren, daß der Etiketthalter gut sichtbar ist.

7. Vorrichtung gemäß einem der Ansprüche 1 bis 5, dadurch gekennzeichnet, daß die Führung in der Nähe der versenkten Stellung auf die Führung bezogen eine Öffnung aufweist, die das Einführen und das Herausziehen des Anschlußstückes ermöglicht und, ausgehend von der Eingriffsstellung, das Herausziehen des Anschlußstückes über einen anderen Weg als die versenkte Stellung verhindert.

8. Vorrichtung gemäß Anspruch 7, dadurch gekennzeichnet, daß die Führungsmittel eine im wesentlichen zylinderförmige Führungssteckerbuchse (83) aufweisen und die Öffnung eine seitliche Öffnung dieser Steckerbuchse aufweist, und daß sich die besagte seitliche Öffnung in der Bewegungsrichtung von der versenkten Stellung zur Eingriffsstellung verjüngt.

9. Vorrichtung gemäß einem der Ansprüche 1 bis 8, dadurch gekennzeichnet, daß die Führung das Anschlußstück in der Nähe der einen Seite der Führung, die an die Anschlußklemme (20) des Gerätes angrenzen soll, vollständig umschließt.

10. Vorrichtung gemäß einem der Ansprüche 1 bis 9, dadurch gekennzeichnet, daß die Führung Teil eines Gestells (79) ist, das mehrere ausgerichtete Halte- und Führungsmittel aufweist und zum Halten und Führen mehrerer Anschlußstücke auf-einmal dient.

11. Vorrichtung gemäß Anspruch 10, dadurch gekennzeichnet, daß das Gestell (79) ein separates Teil ist, das mit mehreren Anschlußstücken (81) auf Grund deren Befestigungen in den Anschlußklemmen mehrerer Schaltgeräte (39) positioniert wird, so daß bei versenkter Stellung eines Anschlußstückes und fehlendem entsprechenden Schaltgerät (39) das Gestell (79) dank der Befestigung der anderen Anschlußstücke (81) an den anderen Schaltgeräten (39) seine Lage beibehält.

12. Vorrichtung gemäß Anspruch 10 oder 11, dadurch gekennzeichnet, daß das Gestell (79) ein Abschnitt eines geformten Teils ist, das auf Länge geschnitten ist, um die gewünschte Anzahl von Halte- und Führungsmitteln aufzuweisen.

13. Elektrische Anlage, mit einem Sockel (28) und einem in einer Steckrichtung herausnehmbaren und einsteckbaren Schaltgerät (39), wobei das Schaltgerät auf einer zu der Steckrichtung parallel verlaufenden Seite mindestens eine Anschlußklemme (20) aufweist, dadurch gekennzeichnet, daß sie außerdem eine Hilfsvorrichtung (79, 81) für die Verkabelung nach einem der Ansprüche 1 bis 12 enthält, welche der besagten "mindestens einen" Anschlußklemme (20) gegenüberliegt, so daß die Führung und das Anschlußstück in versenkter Stellung das Einstecken und Herausnehmen des Schaltgerätes ermöglichen.

## Claims

1. Device for assisting electrical wiring, comprising a connecting end-fitting (81) intended to be attached to the end of an electrical conductor (91) and to be introduced into a connecting terminal (20) of an electrical apparatus (39) dismountably disposed on a socket (28), a guide (79) being able to be positioned facing the use position of the connecting terminal (20) of the electrical apparatus (39), characterised in that the said guide (79) is fixed in relation to the socket (28) and comprises means (83, 86) for retaining the end-fitting (81) in a set-back position allowing the dismounting of the electrical apparatus (39) from the socket (28) and for guiding the end-fitting (81) from the set-back position to a position for engaging the end-fitting (81) in the connecting terminal (20) in the use position of the apparatus (39).

2. Device according to Claim 1, characterised in that the guide comprises hard-spot means (86) which have to be crossed over by the end-fitting (81) in order to be extracted from the guide (79) beyond the set-back position.

3. Device according to one of Claims 1 or 2, characterised in that the guide (79) and the end-fitting (81) comprise mutual-stop means (84, 88) preventing the end-fitting from going beyond the engagement position.

4. Device according to one of Claims 1 to 3, in which the end-fitting comprises an insulating body (87) and a conducting end (89), characterised in that the means (83) for retaining and guiding the end-fitting interact with the body (87) of the end-fitting, whereas the end (83) of the end-fitting has a radial play with respect to the guide.

5. Device according to one of Claims 1 to 4, in which the end-fitting comprises a label holder (88), characterised in that the guide has a lateral opening for permitting the observation of the label holder.

6. Device according to Claim 5, characterised in that the width of the lateral opening of the guide (79) corresponds to the width of the label holder (88) in order, in use, to position angularly the end-fitting about its axis into an orientation for good visibility of the label holder.

7. Device according to one of Claims 1 to 5, characterised in that the guide comprises an opening for the insertion and the extraction of the end-fitting relative to the guide in the vicinity of the set-back position and in order, from the engagement position, to prevent the extraction of the end-fitting other than by passing via the set-back position.

8. Device according to Claim 7, characterised in that the guide means comprise a substantially cylindrical guide cavity (83) and the opening comprises a lateral opening of this cavity and in that the said lateral opening narrows in the direction of movement from the set-back position to the engagement position.

9. Device according to one of Claims 1 to 8, characterised in that the guide completely surrounds the end-fitting in the vicinity of that one face of the guide intended to be adjacent to the connecting terminal (20) of the equipment.

10. Device according to one of Claims 1 to 9, characterised in that the guide forms a portion of a rack (79) comprising several aligned retention and guide means for simultaneously retaining and guiding several end-fittings.

11. Device according to Claim 10, characterised in that the rack (79) is a separate part intended to be positioned by several end-fittings (81) on account of their attachment in the connecting terminals of several apparatuses (39), so that when and end-fitting is in the set-back position and a corresponding apparatus (39) is absent, the rack (79) remains in place by virtue of the attachment of the other end-fittings (81) to the other apparatuses (39).

12. Device according to Claim 10 or 11, characterised in that the rack (79) is a section of a moulded part cut to length in order to have the desired number of retention and guide means.

13. Electrical system comprising a socket (28) and an apparatus (39) which can be unplugged and plugged in along a plugging direction, the apparatus comprising at least one connecting terminal (20) on a face parallel to the plugging direction, characterised in that it furthermore comprises a device (79, 81) for assisting wiring according to one of Claims 1 to 12, facing the said "at least one" connecting terminal (20), so that the guide and the end-fitting in the set-back position enable the apparatus to be plugged in and unplugged.
